# EUROPÄISCHE PATENTSCHRIFT

(11) **EP 0 193 879 B1**
(45) Veröffentlichungstag und Bekanntmachung des Hinweises auf die Patenterteilung: **18.10.1989**
(21) Anmeldenummer: 86102585.6
(22) Anmeldetag: 27.02.1986
(51) Int. Cl.: B25H 3/02

(54) **Werkzeugkasten**
Tool box
Boîte à outils

(30) Priorität: 06.03.1985 DE 3507953
(43) Veröffentlichungstag der Anmeldung: 10.09.1986
(73) Patentinhaber: Weber, Alfred, D-8910 Landsberg/Lech (DE)
(72) Erfinder: Weber, Alfred, D-8910 Landsberg/Lech (DE)
(74) Vertreter: Patentanwälte Leinweber & Zimmermann

(56) Entgegenhaltungen:
- CH-A- 384 502
- DE-A- 3 227 586
- DE-A- 3 310 873
- FR-A- 966 670
- US-A- 1 345 247
- US-A- 2 895 600
- US-A- 4 303 158

## Beschreibung

Die Erfindung betrifft einen Werkzeugkasten nach dem Oberbegriff des Anspruchs 1.

Bei einem bekannten kistenartigen Werkzeugkasten dieser Art (CH-A 384 502) sind an den beiden Seitenwänden Griffe vorgesehen, mit deren Hilfe der Kasten auf eine ihm zugeordnete, auf Laufrädem fahrbare Kiste absetzbar ist. Lediglich kleinere Werkzeugkästen lassen sich von zwei Personen erfaßt und auf der fahrbaren Kiste abgesetzt werden. Ein praktischer Zugang zum Kasteninhalt setzt die Abstützung durch die fahrbare Kiste voraus.

Bei einer weiterhin bekannten Ausführung gemäß dem Oberbegriff des Anspruchs 1, bei der es sich um die Kombination eines Werkzeugkastens mit einem Sägebock handelt (US-A 1 345 247), ist der an seinen unteren Ecken mit ausschwenkbaren Füßen versehene quaderförmige Kasten an seiner oberen Deckwand mit einem Griff versehen. Dieser läßt sich zwar relativ flach an die Deckwand anlegen. Er verhindert jedoch, daß sich der Deckwandklappteil satt auf das Deckwandgrundteil auflegen läßt. Letzteres ist vielmehr mit vorstehenden metallischen Zapfen zum Abstützen des Deckwandklappteils versehen. Mit Rücksicht auf die mittige Anordnung des Griffs bedarf dieser Werkzeugkasten der in Bezug auf den Griff versetzten Anordnung der Schwenkachse. Der verschwenkbare Teil ist dementsprechend relativ klein. Ein derartiger Werkzeugkasten ist zwar für den Werkzeugtransport an den jeweiligen Einsatzort geeignet; er ist aber ebenfalls weniger brauchbar, um in der Werkstatt das Werkzeug dauernd aufzunehmen, da sich der Benutzer zum niedrigen Kasten hin bücken muß, wenn er sich eines Werkzeugs bedienen will.

Der Erfindung liegt die Aufgabe zugrunde, den insbesondere für Tischlerwerkzeuge geeigneten Werkzeugkasten der eingangs genannten Art so weiter auszubilden, daß er sowohl zur dauernden Aufnahme des Werkzeugs in der Werkstatt als auch zum einhändigen Transport an die Werkzeugeinsatzstelle (Montageort), und zwar sowohl in geschlossenem wie auch in geöffnetem Zustand geeignet ist.

Zur Lösung dieser Aufgabe wird eine Ausbildung nach dem kennzeichnenden Teil des Anspruchs 1 vorgeschlagen. Der so ausgestaltete Werkzeugkasten läßt sich einmal in der Werkstatt in für seine Handhabung bequemer Höhe an einer Wand aufhängen und einfach öffnen und schließen. Da der Tragegriff in der Mitte der Vorderkante des Deckwandgrundteils angeordnet und ihm eine Ausnehmung im Deckwandklappteils zugeordnet ist, läßt sich der Werkzeugkasten andererseits im Bedarfsfall entweder in geschlossenem Zustand mit einer Hand erfassen und an eine andere Stelle versetzen, oder auch wenn er sich in geöffnetem Zustand befindet. An dieser Stelle ist zu erwähnen, daß bereits ein transportabler Vorratsbehälter für Kleinteile bekannt ist (DE-A 3 310 873), bei dem zwei Behälterhälften um eine vertikale Achse schwenkbar in die Öffnungsstellung überführbar sind. Beide Behälterhälften sind mit Aufhängeösen versehen, die der Festlegung an einer Wand dienen. Zum Aufhängen ist jedoch Voraussetzung, daß beide Behälterhälften zunächst Öffnungsstellung geschwenkt werden. Das Einführen von Haken in die Aufhängeösen ist in dieser Schwenkstellung der Behälterhälften umständlich und dem Benutzer nur möglich, wenn der Behälter relativ geringe Abmessungen besitzt. In aufgehängtem Zustand verhindern die Haken ein Verschwenken der Behälterhälften in die geschlossene Stellung. Um den Behälter zu verschließen, ist es nötig, ihn zunächst von der Wand abzuhängen. Der Werkzeugkasten nach der Erfindung ist demgegenüber bequem an einer Wand anhängbar und läßt sich dann ohne weiteres in gleicher Weise öffnen und schließen, wie in abgestelltem Zustand.

Die Ausbildung des Anspruchs 2 gewährleistet, daß trotz der dem Tragegriff Durchtritt gewährenden Ausnehmung in dem Deckwandklappteil der Werkzeugkasten vollständig geschlossen ist.

Als in baulicher Hinsicht sehr günstig hat es sich erwiesen, wenn die Aufhängemittel von Löchern in der Rückwand gebildet sind.

Um die Höhe des Werkzeugkastens in aufgeklapptem Zustand auf ein handliches Maß zu bringen, ist die Maßnahme des Anspruchs 4 von Vorteil. Auf diese Weise ist auch sichergestellt, daß bei Überführung in den geöffneten Zustand sämtliche horizontalen Innenflächen des Werkzeugkastens ungeteilt und sämtliche Werkzeuge auf ihnen frei zugänglich bleiben, also nicht Teilbereiche derselben an der Verschwenkung teilnehmen, wie dies in nachteiliger Weise bei der Ausführung nach der CH-A 384 502 der Fall ist.

Die Maßnahme des Anspruchs 5 zielt darauf ab, den Zugriff zu den Werkzeugen im Inneren des Werkzeugkastens zu erleichtern und an der Innenseite des zweiten Vorderwandklappteils eine zusätzliche, in aufgeklapptem Zustand gut zugängliche Werkzeugaufnahmefläche zu schaffen.

Durch die Maßnahme des Anspruchs 6 wird in vorteilhafter Weise am Winkelelement - wenn es sich in aufgeklapptem Zustand befindet - geschaffen, die ggfs. im Zusammenwirken mit einer anderen Auflage, etwa einem Stuhl die Funktion eines Montagebocks übernehmen kann.

Die Maßnahme des Anspruchs 7 zielt darauf ab, im geöffneten Zustand noch einen ausreichenden Berührungsschutz für das Werkzeug innerhalb des Kastens zu gewährleisten, andererseits aber für gute Zugänglichkeit zu sorgen.

Die Maßnahme der Ansprüche 9 und 10 zielen auf ein handliches Format des Werkzeugkastens ab.

Die beiliegenden Figuren erläutern die Erfindung anhand eines Ausführungsbeispiels. Es stellen dar:
Fig. 1 eine perspektivische Ansicht eines erfindungsgemäßen Werkzeugkastens in geöffneter Stellung;
Fig. 2 eine Endansicht des Werkzeugkastens in Pfeilrichtung II der Fig. 1;
Fig. 3 eine Draufsicht auf den geschlossenen Werkzeugkasten in Pfeilrichtung 111 der Fig. 2 und
Fig 4 eine Frontansicht des Werkzeugkastens in Pfeilrichtung IV der Fig. 1.

In Fig. 1 sind der Boden des Werkzeugkastens mit 10, die Seitenwände mit 12, die Rückwand mit 14 und eine Deckwand mit 16 bezeichnet. Die Deckwand 16 besteht aus einem Deckwandgrundteil 16a und einem Deckwandklappteil 16b. Der Deckwandklappteil 16b bildet zusammen mit einem ersten Vorderwandklappteil 18a ein Winkelelement W, das durch eine Ergänzungswand 20 und durch Endteile 12a ergänzt ist. Der Deckwandklappteil 16b ist durch ein Klavierband um eine Schwenkachse 22 schwenkbar befestigt. Im geschlossenen Zustand des Werkzeugkastens sind die Seitenwände 12 durch die Endteile 12a ergänzt die Deckwand 16 ist durch den Deckwandklappteil 16b ergänzt und die obere Hälfte der Vorderwand ist von dem Vorderwandklappteil 18a gebildet. Die untere Hälfte der Vorderwand wird von einem zweiten Vorderwandklappteil 18b gebildet. In der Rückwand 14 sind Löcher 24 vorgesehen, die das Aufhängen des Werkzeugkastens an Haken in einer Wand gestatten.

An dem Deckwandgrundteil 16a ist ein Tragegriff 26 angebracht, der beim Zuklappen des Winkelteils W durch eine Ausnehmung 16c des Deckwandklappteils 16b hindurchgehen kann. Im zugeklappten Zustand ist die Ausnehmung 16c durch eine Fortsetzung 16d des Deckwandgrundteils 16a ausgefüllt, wobei der Tragegriff 26 an dieser Fortsetzung 16d befestigt ist.

Der Werkzeugkasten gewährt, wenn er an der Wand etwa über einer Hobelbank aufgehängt ist, übersicht und optimalen Zugriff zu allen werkzeugtragenden Flächen. Ein Schreiner, der zur Montage geht, kann den Werkzeugkasten als ganzen von der Wand abhängen und nach Art einer Werk zeugkiste zum Montageort mitnehmen.Dort kann der Werkzeugkasten am Boden abgestellt werden und gewährt auch dann optimale Übersicht und optimalen Zugriff zu allen Werkzeugen. Die Höhe des Werkzeugkastens im aufgeklappten Zustand ist so bemessen, daß die Ergänzungswand 20 auch als Montageauflage verwendet werden kann.

Ein Schloß zwischen den Vorderwandklappteilen 18b und 18a gestattet das Abschließen des Werkzeugs.

Durch die Erfindung wird ermöglicht, daß der Schreiner immer seinen kompletten Werkzeugsatz bei sich hat. Ein umräumen von einem stationären Werkzeugschrank in eine Werkzeugkiste ist nicht erforderlich.

## Patentansprüche

1. Werkzeugkasten von annähernd Quaderform mit einem Boden, einer Rückwand (14), zwei Seitenwänden (12), einer Deckwand (16), und einem ersten Vorderwandklappteil (18a). Der mit einem den vorderen Bereich der Deckwand (16) bildenden Deckwandklappteil (16b) zu einem Winkelelement (W) verbunden und um eine zur Rückwand (14) parallele, längs der Vorderkante eines den rückwärtigen Bereich der Deckwand (16) einnehmenden Deckwandgrundteils (16a) verlaufende Schwenkachse (22) um 180_{°} schwenkbar angelenkt ist, dadurch gekennzeichnet, daß die Rückwand (14) mit Aufhängemitteln (24) versehen, im Bereich der Vorderkante des Deckwandgrundteils (16a), und zwar im Bereich von deren Mitte, ein Tragegriff (26) angeordnet und im Deckwandklappteil (16b) eine Ausnehmung (36c) angeordnet ist, die dem Tragegriff (26) Durchtritt durch den Deckwandklappteil (16b) beim Klappen von der Schließstellung in die Offnungsstellung gewährt.

2. Werkzeugkasten nach Anspruch 1, dadurch gekennzeichnet, daß die Ausnehmung (16c) im Deckwandklappteil (16b) durch eine Fortsetzung (16d) des Deckwandgrundteils (16a) ausgefüllt ist und daß der Tragegriff (26) an dieser Fortsetzung (16d) des Deckwandgrundteils (16a) angebracht ist.

3. Werkzeugkasten nach einem der Ansprüche 1 bis 2, dadurch gekennzeichnet, daß die Aufhängemittel von Löchern (24) in der Rückwand (14) gebildet sind.

4. Werkzeugkasten nach einem der Ansprüche 1 bis 3, dadurch gekennzeichnet, daß sich der erste Vorderwandklappteil (18a) in der Schließstellung betrachtet, nur über einen Teil der Kastenhöhe erstreckt.

5. Werkzeugkasten nach einem der Anspruch 4, dadurch gekennzeichnet, daß die Resthöhe der Vorderwand von einem zweiten Vorderwandkiappteil (18b) eingenommen ist, der an der Vorderkante des Bodens (10) angelenkt und aus der Schließstellung um mindestens 90°, vorzugsweise 180°, abklappbar ist.

6. Werkzeugkasten nach einem der Ansprüche 1 bis 5, dadurch gekennzeichnet, daß das Winkelelement (W) eine zu dem Deckwandklappteil (16b) parallele Ergänzungswand (20) an der vom Deckwandklappteil (16b) abgelegenen Kante des Vorderwandklappteils (18a) umfaßt.

7. Werkzeugkasten nach einem der Ansprüche 1 bis 6, dadurch gekennzeichnet, daß der erste Vorderwandklappteil (18a) annähernd die halbe Kastenhöhe einnimmt.

8. Werkzeugkasten nach einem der Ansprüche 6 oder 7, dadurch gekennzeichnet, daß die Seitenwände (12) teilweise durch annähernd rechteckige Endteile (12a) des Winkelelements (W) gebildet sind, wobei deren Seitenlängen der Tiefe bzw. Höhe des Deckwandklappteils (16b) bzw. des ersten Vorderwandklappteils (18a) entsprechen.

9. Werkzeugkasten nach einem der Ansprüche 1 bis 8, dadurch gekennzeichnet, daß die Seitenwände (12) gegebenenfalls ergänzt durch die Endteile (12a) des Winkelelements (W) annähernd quadratischen Umriß besitzen.

10. Werkzeugkasten nach Anspruch 9, dadurch gekennzeichnet, daß die Höhe des Kastens in geschlossenem Zustand 32 cm beträgt.

11. Werkzeugkasten nach einem der Ansprüche 4 bis 10, dadurch gekennzeichnet, daß zwischem dem ersten (18a) und dem zweiten Vorderwandklappteil (18b) ein Verschluß angebracht ist.

12. Werkzeugkasten nach einem der Ansprüche 1 bis 11, dadurch gekennzeichnet, daß innerhalb des durch den Boden (10), die Rückwand (14), die Seitenwände (12) und den Deckwandgrundteil (16a) umschriebenen Raums an den Wandinnenseiten und/oder an frei im Raum stehenden Aufnahmegerüsten Werkzeugaufnahmen angebracht sind.

13. Werkzeugkasten nach einem der Ansprüche 1 bis 12, dadurch gekennzeichnet, daß an dem ersten Vorderwandklappteil (18a) und/oder dem Deckwandklappteil (16b) und/oder der Ergänzungswand (20) und/oder den Endteilen (12a) des Winkelelements (W) und/oder dem zweiten Vorderwandklappteil (18b) jeweils innenseitig Werkzeugaufnahmen angebracht sind.

## Claims

1. Tools box of approximately parallelepipedic shape having a base, a rear wall (14), two side walls (12), a top wall (16), and a first front wall flap section (18a) which is connected to a top wall flap section (16b) forming the front region of the top wall (16) to form an angle element (W) and is articulated pivotably through 180_{°} about a pivot axis (22) parallel to the rear wall (14) and extending along the front edge of a top wall main section (16a) which occupies the rear region of the top wall (16), characterized in that the rear wall (14) is provided with suspension means (24), a carrying handle (26) is arranged in the region of the front edge of the top wall main section (16a), namely in the region of its centre, and a recess (16c), which is arranged in the top wall flap section (16b) permits the passage of the carrying handle (26) through the top wall flap section (16b) during folding from the closed position into the open position.

2. Tool box according to Claim 1, characterized in that the recess (16c) in the top wall flap section (16b) is filled by a prolongation (16d) of the top wall main section (16a) and that the carrying handle (76) is attached to said prolongation (16d) of the top wall main section (16a).

3. Tool box according to either Claim 1 or 2, characterized in that the suspension means are formed by holes (24) in the rear wall (14).

4. Tool box according to one of Claims 1 to 3, characterized in that the first front wall flap section (18a), considered in the closed position, extends only over a part of the box height.

5. Tool box according to Claim 4, characterized in that the remaining height of the front wall is occupied by a second front wall flap section (18b) which is articulated to the front edge of the base (10) and is foldable through at least 90_{°}, preferably 180_{°}, from the closed position.

6. Tool box according to one of Claims 1 to 5, characterized in that the angle element (W) comprises a complementary wall (20) parallel to the top wall flap section (16b) on the edge of the front wall flap section (18a) remote from the top wall flap section (16b).

7. Tool box according to one of Claims 1 to 6, characterized in that the first front wall flap section (18a) occupies approximately half the box height.

8. Tool box according to either Claim 6 or 7, characterized in that the side walls (12) are formed partially by approximately rectangular end sections (12a) of the angle element (W), the length of their sides corresponding to the depth and/or height of the top wall flap section (16b) and/or of the first front wall flap section (18a).

9. Tool box according to one of Claims 1 to 8, characterized in that the side walls (12), possibly complemented by the end sections (17a) of the angle element (W), have approximately a square contour.

10. Tool box according to Claim 9, characterized in that the height of the box in the closed state is approximately 32 cm.

11. Tool box according to one of Claims 4 to 10, characterized in that a lock is fitted between the first (18a) and the second front wall flap section (18b).

12. Tool box according to one of Claims 1 to 11, characterized in that tool receptacles are fitted, inside the space circumscribed by the base (10), the rear wall (14), the side walls (12) and the top wall main section (16a), to the insides of the walls and/or on receptacle stands located freely in space.

13. Tool box according to one of Claims 1 to 12, characterized in that tool receptacles are fitted internally respectively on the first front wall flap section (18a) and/or the top wall flap section (16b) and/or the complementary wall (20) and/or the end sections (12a) of the angle element (W) and/or the second front wall flap section (18b).

## Revendications

1. Boîte à outils sensiblement parallélépipédique, comportant un fond, une paroi arrière (14), deux parois latérales (12), une paroi supérieure (16) et une première partie de paroi avant basculante ( 18a), qui est reliée en un élément formant cornière (W) à une partie de paroi supérieure basculante (16b) formant la zone avant de la paroi supérieure (16) et qui est articulée de manière à pouvoir pivoter de 180_{°} autour d'un axe formant pivot (22) parallèle à la paroi arrière (14) et situé le long de l'arête avant d' une partie fondamentale (16a) de la paroi supérieure (16) constituant la zone arrière de celle-ci, caractérisée en ce que la paroi arrière (14) est pourvue de moyens de suspension (24), en ce qu'une poignée de transport (26) est placée dans la zone de l'arête avant de la partie fondamentale (16a) de la paroi supérieure, à savoir au milieu de cette arête, et en ce qu'un évidement (16c) est prévu dans la partie de paroi supérieure basculante (16b), le-dit évidement permettant le passage de la poignée de transport (26) à travers la partie de paroi supérieure basculante (16b), lors du basculement de celle-ci de sa position fermée à sa position ouverte.

2. Boîte à outils selon la revendication 1, caractérisée en ce que l'évidement (16c) dans la partie de paroi supérieure basculante (16b) est occupée par un prolongement (16d) de la partie fondamentale (16a) de la paroi supérieure et en ce que la poignée de transport (26) est placée sur ce prolongement (16d) de la partie fondamentale (16a) de la paroi supérieure.

3. Boîte à outils selon l'une des revendications 1 à 2, caractérisée en ce que les moyens de suspension sont des trous (24) dans la paroi arrière (14).

4. Boîte à outils selon l'une des revendications 1 à 3, caractérisée en ce que la première partie de paroi avant basculante (18a) en position fermée ne s'étend que partiellement sur la hauteur de la boîte.

5. Boîte à outils selon la revendication 4, caractérisée en ce qu'une deuxième partie de paroi avant basculante (18b) constitue le reste de la hauteur de la paroi avant, deuxième partie qui est articulée sur l'arête avant du fond (10) et peut basculer à partir de sa position de fermeture de 90_{°} au minimum, de 180_{°} de préférence.

6. Boîte à outils selon l'une des revendications 1 à 5, caractérisée en ce qu'à l'arête de la partie de paroi avant basculante (18a), arête qui n'est pas au contact de la partie supérieure basculante (16b), l'élément formant cornière (W) comporte parallèlement à la partie de paroi supérieure basculante (16b) une paroi complémentaire (20).

7. Boîte à outils selon l'une des revendications 1 à 6, caractérisée en ce que la hauteur de la première partie de paroi avant (18a) est sensiblement la moitié de celle de la boîte.

8. Boîte à outils selon l'une des revendications 6 ou 7, caractérisée en ce que les parois latérales (12) sont constituées partiellement par les parties terminales sensiblement rectangulaires (12a) de l'élément formant cornière (W), la longueur de leurs côtés correspondant respectivement à la profondeur de la partie de paroi supérieure basculante (16b) et à la hauteur de la première partie de paroi avant basculante (18a).

9. Boîte à outils selon l'une des revendications 1 à 8, caractérisée en ce que les parois latérales (12), complétées éventuellement par les parois terminales (12a) de l'élément formant cornière (W), ont un contour sensiblement carré.

10. Boîte à outils selon la revendication 9, caractérisée en ce que la hauteur de la boîte fermée s'élève à environ 32 cm.

11. Boîte à outils selon l'une des revendications 4 à 10, caractérisée en ce qu'une fermeture est placée entre la première (18a) et la deuxième partie (18b) de la paroi avant basculante.

12. Boîte à outils selon l'une des revendications 1 à 11, caractérisée en ce qu'à l'intérieur de l'espace circonscrit par le fond (10), la paroi arrière (14), les parois latérales (12) et la partie fondamentale de la paroi supérieure (16a) des logements pour les outils sont répartis sur les faces internes des parois et/ou dans des cadres de rangement indépendants situés dans cet espace.

13. Boîte à outils selon l'une des revendications 1 à 12, caractérisée en ce que des logements pour les outils sont placés à l'intérieur, et respectivement, contre la première partie de paroi avant basculante (18a) et/ou contre la partie de paroi supérieure basculante (16b) et/ou contre la paroi de complément (20) et/ou contre les parties terminales (12a) de l'élément formant cornière (W) et/ou contre la deuxième partie de paroi avant basculante (16b).
